# EUROPÄISCHE PATENTANMELDUNG

(11) **EP 4 606 366 A1**
(43) Veröffentlichungstag der Anmeldung: **27.08.2025**
(21) Anmeldenummer: 25159083.2
(22) Anmeldetag: 20.02.2025
(51) Int. Cl.: A61H 7/00

(54) **HANDGEFÜHRTES MOTORGETRIEBENES MASSAGEGERÄT**

(30) Priorität: 21.02.2024 DE 102024104816
(71) Anmelder: PINO PHARMAZEUTISCHE PRÄPARATE GMBH, 22767 Hamburg (DE)
(72) Erfinder: Schwarzkopf, Hans Christian, 22609 Hamburg (DE)
(74) Vertreter: Königer, Karsten

(57) **Zusammenfassung**

Gegenstand der Erfindung ist ein handgeführtes motorgetriebenes Massagegerät umfassend zwei Füße, die gleichzeitig einen zu massierenden Körper berühren können, wobei die Füße nebeneinander stattfindende gegenläufige Schiebebewegungen in einer Ebene parallel zur berührten Oberfläche des zu massierenden Körpers ausführen können. Vorzugsweise finden die nebeneinander stattfindenden gegenläufigen Schiebebewegungen ausschließlich in einer Ebene statt. Vorzugsweise finden die Schiebebewegungen des einen Fußes entlang einer ersten Geraden und die Schiebebewegungen des anderen Fußes entlang einer zweiten Geraden statt, wobei die erste Gerade und die zweite Gerade zueinander parallel sind.

## Beschreibung

Gegenstand der Erfindung ist ein handgeführtes motorgetriebenes Massagegerät.

In der Physiotherapie werden Massagen durchgeführt, um muskuläre Verspannungen oder Verklebungen in Faszien zu lösen. Dabei ist die Durchführung der Behandlung für den Benutzer (Therapeuten) sehr anstrengend. Daher wurden bereits Geräte entwickelt, die den Therapeuten entlasten sollen. Zu diesen bekannten Geräten gehören auch handgeführte motorgetriebene Massagegeräte. Die bekannten Geräte, z.B. sogenannte Massagepistolen, zeichnen sich durch klopfende Bewegungen aus, welche in die tiefere Muskulatur wirken sollen oder punktuelle Behandlungen in eine Bewegungsrichtung ermöglichen.

Aufgabe der Erfindung ist es, ein Massagegerät zur Verfügung zu stellen, das gegenüber bekannten Massagegeräten vorteilhaft ist.

Die Aufgabe wird gelöst durch ein Massagegerät gemäß Patentanspruch 1. Weitere vorteilhafte Ausführungsformen sind Gegenstand der Unteransprüche oder nachfolgend beschrieben.

Das erfindungsgemäße Massagegerät hat den Vorteil, dass es auch die Behandlung oberflächlicher Faszien (superfaszial) durch seitliche Verschiebungen ermöglicht. Es kann zur Behandlung insbesondere von Fasziengewebe, genauer: von pathologischen Crosslinks in superfaszialen Strukturen (Eiweißeinlagerungen in Faszien), eingesetzt werden, um Bewegungseinschränkung vorzubeugen. Das erfindungsgemäße Massagegerät kann durch die Bewegung seiner Füße eine Verschiebung der Haut und der darunterliegenden Faszie auf dem und gegen den Muskel bewirken. Wenn das Massagegerät vom Benutzer an den zu massierenden Körper angedrückt wird, kann es leicht in die Tiefe und stärker zur Seite wirken. Durch entsprechenden Druck durch die Eigenkraft des Benutzers kann zudem ein Impuls in die Tiefe des Gewebes gegeben werden.

Vorzugsweise finden die nebeneinander stattfindenden gegenläufigen Schiebebewegungen ausschließlich in einer Ebene statt. Vorzugsweise finden die Schiebebewegungen des einen Fußes entlang einer ersten Geraden und die Schiebebewegungen des anderen Fußes entlang einer zweiten Geraden statt, wobei die erste Gerade und die zweite Gerade zueinander parallel sind.

Die Geschwindigkeit der Bewegung der Füße kann vorzugsweise durch den Benutzer verändert werden. In einer bevorzugten Ausführungsform weist das Massagegerät mindestens drei verschiedene Geschwindigkeitsstufen auf.

Vorzugsweise sind die Füße plattenartig ausgebildet.

Vorzugsweise sind die Füße gegen Füße aus anderem Material und/oder anderer Form und/oder Größe austauschbar. Wenn ein Fuß über eine Drehachse mit einem anderen Bauteil des Massagegeräts, insbesondere mit einem Bein, verbunden ist, kann der Fuß vorzugsweise im Bereich der Drehachse von dem anderen Bauteil gelöst und gegen einen anderen Fuß ausgetauscht werden. Je nach Umsetzung der Achse kann dafür ein Schraubendreher erforderlich sein. In einer bevorzugten Ausführungsform werden Rändelschrauben verwendet, so dass der Benutzer den Austausch werkzeuglos vornehmen kann. In einer alternativen Ausführungsform kann ein Fuß mittels eines Steckmechanismus' mit einem anderen Bauteil des Massagegeräts verbunden sein, wobei der Steckmechanismus vorzugsweise werkzeuglos von dem Benutzer verwendet werden kann. Vorzugsweise befindet sich ein solcher Steckmechanismus an einem Bein unterhalb einer Drehachse. So bleibt bei einem Austausch des Fußes das Drehgelenk erhalten.

Vorzugsweise umfasst das Massagegerät Aufsätze, die an die Füße angebracht werden können, so dass die Aufsätze den zu massierenden Körper berühren können, wobei sich die Aufsätze in Größe, Form, Material und/oder Oberflächenstruktur unterscheiden können. Vorteilhafte Befestigungsarten für die Aufsätze sind insbesondere Klettmechanismus, Aufstecken oder Überstülpen über die Füße. Vorteilhafte Oberflächenstrukturen der Füße bzw. der Aufsätze sind Noppen, Riffelungen oder Grip. Vorteilhafte Materialien für die Füße bzw. die Aufsätze sind insbesondere Kunststoff, insbesondere Silikon.

Vorzugsweise wird der Abstand der Bereiche der Füße, die einen zu massierenden Körper berühren können, während der Schiebebewegungen nie kleiner als 1 cm. In einer bevorzugten Ausführungsform reicht dieser Abstand stets dafür aus, dass eine menschliche Wirbelsäule noch dazwischen passt.

Vorzugsweise sind die Füße jeweils an einem Bein befestigt. Vorzugsweise können die Beine lineare oszillierende Bewegungen ausführen können.

Vorzugsweise sind die Füße jeweils mittels eines Achsstifts an einem Bein befestigt, wobei der Achsstift eine Drehachse bildet, um den sich der Fuß neigen kann. Vorzugsweise können die Füße auch in eine Schrägstellung gebracht werden.

Vorzugsweise weisen die die Beine jeweils seitlich zwei Zapfen auf, die sich jeweils in einer Nutführung eines mit einem Gehäuse verbundenen Führungselements bewegen können.

Vorzugsweise umfasst das Massagegerät Pleuel, die mit einer Kurbelwelle und jeweils mit einem Bein verbunden sind.

Vorzugsweise weist das Massagegerät eine Kurbelwelle auf, die ein mittig umlaufendes Zahnrad ausweist, über das die Kurbelwelle von einem Motor angetrieben werden kann.

Vorzugsweise weist das Massagegerät einen Handgriff auf, der einen Griffabschnitt aufweist, der parallel zu der Ebene, in der die Schiebebewegungen erfolgen, verläuft. Auf diese Weise kann der Benutzer die durch die gegenläufige Bewegung der Füße des Massagegeräte bewirkten Gegenkräfte durch In-Position-Halten des Massagegeräts leicht kompensieren.

In einer bevorzugten Ausführungsform kann das Massagegerät bei der Bedienung von nur einer Hand des Benutzers gehalten werden. In einer bevorzugten Ausführungsform kann das Massagegerät bei der Bedienung auch von den beiden Händen eines Benutzers gleichzeitig gehalten werden.

Der Handgriff oder die Handgriffe, mittels derer der Benutzer das Massagegerät führt, sind so gestaltet, dass der Benutzer die Gegenkräfte, die aus der Krafteinwirkung der Füße des Massagegeräts auf den zu massierenden Körper resultieren, kompensieren kann.

Die Größe der Füße bzw. der Aufsätze für die Füße kann an das zu behandelnde Areal des Körpers, z.B. Extremitäten oder Rücken, angepasst werden.

Bei dem Motor handelt es sich vorzugsweise um einen Elektromotor, dessen Energiequelle vorzugsweise ein von dem Massagegerät umfasster Akku ist.

Die Erfindung wird anhand der Figur, die Teile eines Ausführungsbeispiels zeigt, näher erläutert. Es zeigt:
- Fig. 1:: zwei Füße und weitere mechanische Konstruktionsteile eines erfindungsgemäßen Massagegeräts.

Figur 1 zeigt zwei Füße eines erfindungsgemäßen Massagegeräts und mechanische Bauteile, die die erfindungsgemäße Bewegung der Füße bewirken.

Das Massagegerät umfasst zwei Füße 1a, 1b die gleichzeitig einen zu massierenden Körper, d.h. einen Patienten, berühren können. Die Füße 1a, 1b sind plattenartig ausgebildet. Die Füße 1a, 1b sind mittels Achsstiften an Beinen 2a, 2b befestigt. Die Achsstifte bilden jeweils eine Drehachse, um die sich die Füße 1a, 1b neigen können, um Unebenheiten des Körpers auszugleichen. Die Beine 2a, 2b weisen auf mittlerer Höhe und an der oberen Kante jeweils einen seitlichen Zapfen auf, der sich in einer Nutführung 3a eines mit dem Gehäuse verbundenen Führungselements 4a bewegen kann. Sowohl Zapfen als auch Nutführung 3a sind so beschaffen, dass eine möglichst verschleißarme Bewegung stattfinden kann, indem reibungsarme Materialien oder Schmiermittel verwendet werden. Dies könnte exemplarisch durch eine Materialkombination in Form eines Kunstoffbeins (gefertigt aus einer POM-Mischung) und einer Aluminium-Nutführung erreicht werden. Zusätzlich zu den selbstschmierenden Eigenschaften des Kunststoffes kann in diesem Beispiel ein helles lithium-basiertes Fett verwendet werden.

Über eine Kurbelwelle 5 mit Antriebszahnrad wird eine oszillierende lineare Bewegung der Beine 2a, 2b erreicht, sodass die Füße 1a, 1b nebeneinander stattfindende gegenläufige Schiebebewegungen in einer Ebene parallel zur berührten Oberfläche des zu massierenden Körpers ausführen können: Zwei Pleuel 6a, 6b sind um 180° Versatz montiert. Die Pleuel 6a, 6b fluchten in Nutaussparungen innerhalb der Beine 2a, 2b. Die Pleuel 6a, 6b sind über Achsstifte an jeweils den Beinen und der Kurbelwelle 5 drehbar befestigt. Durch diese Umsetzung sorgt eine Drehung der Kurbelwelle nun für eine lineare Bewegung der Beine 2a, 2b, da diese durch die Nutführungen 3a auf eine lineare Bewegung beschränkt sind und die Pleuel 6a, 6b die Drehbewegung der Kurbelwelle 5 daher in eine entsprechende lineare Bewegung umwandeln. Die nebeneinander stattfindenden gegenläufigen Schiebebewegungen der Füße 1a, 1b finden ausschließlich in einer Ebene statt. Die Schiebebewegungen des einen Fußes 1a finden entlang einer ersten Geraden statt, und die Schiebebewegungen des anderen Fußes 1b finden entlang einer zweiten Geraden statt, wobei die erste Gerade und die zweite Gerade zueinander parallel sind.

Damit die Kurbelwelle 5 von einem elektrischen Motor angetrieben werden kann, besitzt diese mittig ein umlaufendes Zahnrad, das über ein Schneckenrad 7 angetrieben werden kann.

Die Verwendung der dargestellten Kurbelwellenmechanik bietet einige konstruktionstechnische Freiheitsgrade, die eine Anpassung der Mechanik ermöglichen. Die Amplitude, also der maximale Bewegungsabstand der Platten, kann über den Durchmesser der Kurbelwelle geregelt werden. Ein größerer Durchmesser der Kurbelwelle ermöglicht eine größere Amplitude, da die Pleuel diesem Durchmesser im Umkreis einer Drehung folgen. Weiterhin sind alle Bauteile der dargestellten Mechanik in beliebigen Dimensionen skalierbar, sodass eine Balance zwischen kompakten Bauraum und mechanischer Stabilität gewährleistet werden kann. Dies zeigt sich beispielsweise in anpassbaren Dicken der Pleuel, Größe der Füße oder Länge der Beine. Vorzugweise ist die untere Nutführung des Führungselements so nah wie möglich an den Füßen positioniert, um Hebelkräfte auf die Mechanik durch mechanischen Widerstand des Körpers des Patienten zu minimieren.

Die dargestellte Mechanik ist robust und wird zudem den Anforderungen der Kosteneffizienz und einfachen Herstellbarkeit gerecht.

Die dargestellte Konstruktion kann grundsätzlich aus unterschiedlichen Materialkombinationen umgesetzt werden. Alle Elemente eignen sich für typische Verfahren der Kunststofftechnik, vormals dem Spritzguss. Die Kurbelwelle 5 besitzt als einzige Ausnahme eine Geometrie, die in dem Verfahren nicht gefertigt werden kann. In der eigentlichen Umsetzung sollte diese daher dreiteilig gefertigt werden. Analog können alle Teile mittels zerspanenden Metallverfahren hergestellt werden. Hier gelten dieselben Einschränkungen für die Kurbelwelle 5, die auch in diesem Fall dreiteilig gefertigt werden kann.

## Patentansprüche

1. Handgeführtes motorgetriebenes Massagegerät umfassend zwei Füße, die gleichzeitig einen zu massierenden Körper berühren können, wobei die Füße nebeneinander stattfindende gegenläufige Schiebebewegungen in einer Ebene parallel zur berührten Oberfläche des zu massierenden Körpers ausführen können.

2. Massagegerät nach Anspruch 1, **dadurch gekennzeichnet, dass** die nebeneinander stattfindenden gegenläufigen Schiebebewegungen ausschließlich in einer Ebene stattfinden.

3. Massagegerät nach Anspruch 2, **dadurch gekennzeichnet, dass** die Schiebebewegungen des einen Fußes entlang einer ersten Geraden stattfinden und die Schiebebewegungen des anderen Fußes entlang einer zweiten Geraden stattfinden, wobei die erste Gerade und die zweite Gerade zueinander parallel sind.

4. Massagegerät nach einem der vorhergehenden Ansprüche, **dadurch gekennzeichnet, dass** die Füße plattenartig ausgebildet sind.

5. Massagegerät nach einem der vorhergehenden Ansprüche, **dadurch gekennzeichnet, dass** die Füße gegen Füße aus anderem Material und/oder anderer Form und/oder Größe austauschbar sind.

6. Massagegerät nach einem der vorhergehenden Ansprüche, **dadurch gekennzeichnet, dass** das Massagegerät Aufsätze umfasst, die an die Füße angebracht werden können, so dass die Aufsätze den zu massierenden Körper berühren können, wobei sich die Aufsätze in Größe, Form, Material und/oder Oberflächenstruktur unterscheiden können.

7. Massagegerät nach einem der vorhergehenden Ansprüche, **dadurch gekennzeichnet, dass** der Abstand der Bereiche der Füße, die einen zu massierenden Körper berühren können, während der Schiebebewegungen nie kleiner als 1 cm wird.

8. Massagegerät nach einem der vorhergehenden Ansprüche, **dadurch gekennzeichnet, dass** die Füße jeweils an einem Bein befestigt sind.

9. Massagegerät nach Anspruch 8, **dadurch gekennzeichnet, dass** die Beine lineare oszillierende Bewegungen ausführen können.

10. Massagegerät nach einem der Ansprüche 8 bis 9, dass die Füße jeweils mittels eines Achsstifts an einem Bein befestigt sind, wobei der Achsstift eine Drehachse bildet, um den sich der Fuß neigen kann.

11. Massagegerät nach einem der Ansprüche 8 bis 10, **dadurch gekennzeichnet, dass** die Beine jeweils seitlich zwei Zapfen aufweisen, die sich jeweils in einer Nutführung eines mit einem Gehäuse verbundenen Führungselements bewegen können.

12. Massagegerät nach einem der Ansprüche 8 bis 11, **dadurch gekennzeichnet, dass** das Massagegerät Pleuel umfasst, die mit einer Kurbelwelle und jeweils mit einem Bein verbunden sind.

13. Massagegerät nach Anspruch 12, **dadurch gekennzeichnet, dass** das Massagegerät eine Kurbelwelle aufweist, die ein mittig umlaufendes Zahnrad ausweist, über das die Kurbelwelle von einem Motor angetrieben werden kann.

14. Massagegerät nach einem der vorhergehenden Ansprüche, **dadurch gekennzeichnet, dass** das Massagegerät einen Handgriff aufweist, der einen Griffabschnitt aufweist, der parallel zu der Ebene, in der die Schiebebewegungen erfolgen, verläuft.

15. Massagegerät nach einem der vorhergehenden Ansprüche, **dadurch gekennzeichnet, dass** das Massagegerät von den beiden Händen eines Benutzers gleichzeitig gehalten werden kann.
